# EUROPÄISCHE PATENTSCHRIFT

(11) **EP 0 634 529 B1**
(45) Veröffentlichungstag und Bekanntmachung des Hinweises auf die Patenterteilung: **08.09.1999**
(21) Anmeldenummer: 94103730.1
(22) Anmeldetag: 10.03.1994
(51) Int. Cl.: E03C 1/10

(54) **Systemtrenner**
Pipe separator
Disconnecteur de tuyau

(30) Priorität: 20.03.1993 DE 4309085
(43) Veröffentlichungstag der Anmeldung: 18.01.1995
(73) Patentinhaber: SCHUBERT & SALZER INGOLSTADT-ARMATUREN GmbH, 85053 Ingolstadt (DE)
(72) Erfinder: Denk, Christian, D-85088 Vohburg (DE)
(74) Vertreter: Canzler, Rolf, Dipl.-Ing.

(56) Entgegenhaltungen:
- EP-A- 0 084 754
- DE-A- 2 424 978
- DE-A- 2 450 465
- US-A- 4 284 097

## Beschreibung

Die Erfindung betrifft einen Rückflußverhinderer mit einem eine Zu- und eine Ableitung aufweisenden Durchflußgehäuse, in welchem ein federbelastetes Zulaufventil und ein federbelastetes Ablaufventil sowie zwischen den beiden Ventilen eine Mittelkammer angeordnet sind und die beiden federbelasteteten Ventile jeweils einen Ventilteller und einen Käfig besitzen, der zur radialen Fixierung imDurchflußgehäuse ein Führungsteil und zur axialen Fixierung einen Sitzbund aufweist, deren Stirnflächen als Ventilsitz ausgebildet sind.

Systemtrenner obiger Art sind z.B. durch die EP-A 00 84 754 und die DE-A 28 54 003 bekannt. Beim Systemtrenner durchströmt im Normalfall das Fluid die Armatur von der Zulaufseite durch ein federbelastetes Rückschlagventil in die Mittelkammer und von dort durch ein zweites federbelastetes Rückschlagventil zur Abflußseite. Erhöht sich der Druck am Ablauf des Systemtrenners, beispielsweise durch einen Schaden in der nachgeschalteten Anlage, so daß das Medium zurückgedrückt wird, oder vermindert sich der Druck an der Zulaufseite des Systemtrenners, beispielsweise durch einen Rohrbruch, so daß ein Rücksaugen erfolgt, so haben beide Fälle eine Umkehrung des Durchflusses zur Folge, da eine negative Druckdifferenz entsteht. Um eine Umkehrung des Durchflusses zu verhindern, schließen sich die beiden federbelasteten Rückschlagventile schon bei einer bestimmten positiven Durckdifferenz. Aus Sicherheitsgründen ist die Mittelkammer mit einem Entlastungsventil ausgestattet, um im Schadensfall eine Belüftungsöffnung zu öffnen und auch das Medium durch eine Austrittsöffnung abfließen zu lassen. Ist das Ablaufrückschlagventil undicht, wird sich bei einer negativen Druckdifferenz, also bei einem am Ablauf höheren Druck als am Zulauf der Armatur, der Mittelkammerdruck vergrößern. Das Entlastungsventil öffnet infolge des erhöhten Druckes in der Mittelkammer und gibt den Weg für das zurückdrückende Medium in die Entlastungsöffnung frei. Das Entlastungsventil schließt erst, wenn eine Druckdifferenz am Zulauf von mindestens 0,14 bar gegenüber der Mittelkammer erreicht ist. Damit dieser Druck erreicht wird, ohne daß es vorher zu einer Strömung kommt, ist das Zulaufrückschlagventil mit einer entsprechend starken Feder ausgestattet, während das Ablaufrückschlagventil eine wesentlich schwächere Feder besitzt, die lediglich die für ein sicheres Schließen notwendige Kraft aufbringen muß. Auf diese Weise wird in jedem Fall ein Rückdrücken oder Rücksaugen des Mediums in die Zuleitung wirkungsvoll verhindert.

Für die Sicherheit der Funktion dieser Systemtrenner ist es notwendig, daß beim Einbau der Rückschlagventile ein Verwechseln ausgeschlossen wird, da sonst ein Schließen bei Umkehrung des Durchflusses nicht mehr gewährleistet ist. Bei den bekannten Systemtrennern wird deshalb durch unterschiedlich große Aufnahmebohrungen oder Gewinde das Einsetzen bzw. das Einschrauben der Rückschlagventile im Durchflußgehäuse in der funktionell richtigen Weise gewährleistet. Dies bedingt eine unterschiedliche Ausbildung zumindest der Käfige der Rückschlagventile. Dies ist nachteilig und verteuert auch die Armatur, denn von der Funktion her könnten die Rückschlagventile bis auf die Federn aus völlig identischen Teilen bestehen. Betrachtet man die Montage der Rückschlagventile in das Durchflußgehäuse, so steht der Verwendung gleicher Käfige für die Rückschlagventile nur der sicherheitstechnische Aspekt der Verwechslungsgefahr entgegen, da bei gleicher Außenkontur der Rückschlagventilkäfige der Einbau des ersten Rückschlagventiles an der Stelle des zweiten Rückschlagventiles möglich ist. In diesem Fall ist die Funktion des Systemtrenners nicht mehr gegeben.

Die europäische Patentschrift 0 084 756 beschreibt einen gattungsmäßigen Systemtrenner zum Einbau zwischen eine flußaufwärts und eine flußabseitig gelegene Leitung, bei welchem in einem Anschlußstück sowohl zuflußseitig als auch abflußseitig ein Federventil eingesetzt ist, während sich zwischen den Sitzen dieser beiden Ventile eine Zwischenkammer befindet, in deren unteren Teil sich eine verschließbare Abflußöffnung befindet, die über eine Membran gesteuert wird. Über die Ausbildung der automatischen Federventile ist der gesamten Beschreibung nichts zu entnehmen außer, daß sie so angeordnet sind, daß sie unter der Einwirkung eines Fließdruckes sich öffnen. Es ist weder erwähnt noch ersichtlich, daß sie aus identisch ausgebildeten Teilen bestehen, noch daß sie unterschiedliche Belastungsfedern aufweisen.

Aus der US-PS 4 207 015 ist zu entnehmen, daß die Rückschlagventile eine einander ähnliche Konstruktion aufweisen sollen. Es werden Rückschlagventile beschrieben, die andere Teile von ungleichen Dimensionen einschließen, um ein versehentlich falsches Einsetzen zu verhindern.

Aufgabe der vorliegenden Erfindung ist es, einen Systemtrenner zu schaffen, bei dem Rückschlagventile an der Zulauf- und an der Ablaufseite eingesetzt werden können, die bis auf die Federn aus völlig identischen Teilen bestehen, jedoch nicht falsch eingesetzt werden können.

Diese Aufgabe wird erfindungsgemäß dadurch gelöst, daß die beiden federbelasteten Rückschlagventile aus identisch ausgebildeten Teilen zusammengesetzt sind, jedoch unterschiedliche Belastungsfedern aufweisen, und sowohl auf der Seite des Sitzbundes als auch auf der Seite des Führungsteiles des Ventilkäfiges jeweils eine Dichtfläche vorgesehen ist und daß ferner das Durchflußgehäuse so ausgebildet ist, daß jeweils nur das Zulaufventil in den Zulauf und das Ablaufventil nur in den Ablauf der Mittelkammer einbaubar ist. Durch die Erfindung wird erreicht, daß verschiedene Teile für die Rückschlagventible vermieden werden, was zur Vereinfachung der Fertigung und Lagerhaltung führt. Ferner ist die Bearbeitung des Durchflußgehäuses einfach und kostengünstig. Gemäß einer vorteilhaften Ausführung ist wenigstens das federbelastete Ventil am Ablauf in Bezug auf die Mittelkammer in einem Winkel angeordnet. Dadurch erübrigt sich die Anordnung eines besonderen Anschlages im Ablauf des Systemtrenners.

In einer besonders vorteilhaften Ausführungsform sind die beiden federbelasteten Ventile im Schrägsitz im Durchflußgehäuse angeordnet. Dadurch wird nicht nur eine günstige Bearbeitung erreicht, sondern auch der Einbau der Rückschlagventile wird hierdurch wesentlich vereinfacht. Die Zugänglichkeit für Bearbeitung und Einbau der Rückschlagventile kann außerdem noch durch eine durch einen Deckel verschließbare öffnung der Mittelkammer verbessert werden, deren öffnungsfläche wenigstens so groß ist, daß die Projektion der Aufnahmeflächen für die Rückschlagventile in Richtung der Achse der Führungsstifte innerhalb der öffnung liegt. Die Gehäusewand ist als Anschlag ausgebildet, ohne daß die Durchströmung des Durchflußgehäuses dadurch beeinträchtigt würde. Für die Befestigung der Ventile im Durchflußgehäuse werden Seegerringe vorgesehen, wodurch sich sowohl eine einfache und kostengünstige Bearbeitung, als auch eine präzise und dichte Positionierung des Rückschlagventiles im Durchflußgehäuse ergibt. Um auch den richtungsverkehrten Einbau der Rückschlagventile zu verhindern, ist zwischen Sitzbund 142 und 142' und dem Führungsteil 143 und 143' des Käfigs eine Schulter 144 und 144' vorgesehen, deren Durchmesser Dₖ größer als der Innendurchmesser Dₛ der Seegersicherung 7 im für den Einbau erforderlichen zusammengedrückten Zustand ist. Dadurch ist es unmöglich, das Rückschlagventil im falsch eingebauten Zustand zu befestigen.

Weitere Einzelheiten und Merkmale der Erfindung werden anhand der Zeichnungen erläutert. Es zeigen:
- Fig. 1 -: einen Systemtrenner mit geradem Durchfluß in Durchflußstellung,
- Fig. 2 -: Schnitt AB aus Fig. 1,
- Fig. 3 -: einen Systemtrenner mit Schrägsitzanordnung der Rückschlagventile in Sperrstellung,
- Fig. 4 -: den Systemtrenner gemäß Fig. 3, jedoch in Durchflußstellung.
- Fig. 5 -: eine Einzelheit V aus Fig. 4.

Gemäß Fig. 1 besitzt der Systemtrenner einen geraden Durchlauf von der Zulaufseite 2 zur Ablaufseite 3. Die in Fig. 1 eingezeichneten Pfeile geben die Durchflußrichtung des Flüssigkeitsmedium an. Über den Zulaufstutzen und den Ablaufstutzen 3 wird das Durchflußgehäuse 1 in das Leitungssystem eingebaut. Das Gehäuse 1 enthält ferner eine Mittelkammer 5, in die ein Entlastungsventil 51 eingebaut ist, welches über eine Ventilstange 52 durch die Membrane 14 gesteuert wird. Über einen Steuerkanal 13 wird der zulaufseitige Druck in die Kammer 15 zur Beaufschlagung der Membrane 14 geleitet. Das Durchflußgehäuse 1 ist mit einem Deckel 12 verschlossen.

Sowohl auf der Zulaufseite, als auch auf der Ablaufseite ist in der Mittelkammer 5 ein Rückschlagventil angeordnet, welches aus dem Ventilteller 4, dem Käfig 41 und dem Führungsstift 46 besteht. Das Rückschlagventil auf der Zulaufseite 2 entspricht in seinen Einzelteilen genau dem Rückschlagventil auf der Ablaufseite 3, so daß der Käfig 41 genau gleich dem Käfig 41' ist, ebenso wie der Ventilteller 4 dem Ventilteller 4' und der Führungsstift 46 dem Führungsstift 46' entspricht. Die Rückschlagventile bestehen somit aus vollkommen identischen Teilen, lediglich die Feder 44 auf der Zulaufseite 2 erzeugt eine stärkere Schließkraft als die Feder 45 auf der Ablaufseite 103. Der Käfig 41 besteht aus einem Sitzbund 42 und einem Führungsteil 43, das in eine entsprechende Ausnehmung der Gehäusewand des Durchflußgehäuses 1 eingesetzt ist. Die axiale Sicherung erfolgt durch die Anlage des Sitzbundes 42 an der Gehäusewand, während die radiale Fixierung des Käfigs 41 über das Führungsteil 43 durch die entsprechende Bohrung in der Gehäusewand erfolgt. Diese Bohrung wird jedoch in Fortsetzung des Durchflußquerschnittes des Käfiges 41 durch eine ringförmige Schulter 11 verengt. Der Käfig 41 besitzt sowohl auf der Seite des Sitzbundes 42, als auch auf der Seite des Führungsteiles 43 eine Dichtfläche, so daß die Dichtung des Ventiltellers 4bzw. 4' auf beiden Seiten dichtend anliegen kann.

Wie oben bereits erwähnt, besteht das Rückschlagventil auf der Ablaufseite 2 aus genau den gleichen Teilen wie das Rückschlagventil auf der Zulaufseite 3. Auf der Ablaufseite 3 arbeitet jedoch die Dichtfläche des Führungsteiles 43' mit dem Ventilteller 4' zusammen, während auf der Zulaufseite 2 die Dichtfläche des Sitzbundes 42 mit dem Ventilteller 4 zusammenarbeitet.

Um zu verhindern, daß das Rückschlagventil für die Zulaufseite 2 auf der Ablaufseite 3 eingebaut werden kann, ist im Stutzen des Ablaufes 3 in Verlängerung der Achse des Rückschlagventiles ein Anschlag 6 angeordnet, der vom Ventilteller 4' einen Abstand hat, der kleiner als die Summe vom Öffnungshub H des Ventiltellers 4' und der Blocklänge B der Feder 44 bzw. 45 ist, der jedoch größer als der öffnungshub H des Venttltellers 4' ist, gemessen vom Ventilteller 4', wenn sich dieser in seiner geschlossenen Stellung befindet. Unter der Blocklänge B wird dabei die Länge der Feder einschließlich ihres Befestigungsbundes am Führungsstift 46 in zusammengedrücktem Zustand bei der Öffnung des Ventils verstanden.

Wie aus Fig. 1 hervorgeht, kann das Rückschlagventil auf der Abflußseite vollkommen geöffnet werden, ohne daß der Anschlag 6 diesen öffnungshub H beeinträchtigt. Werden jedoch die beiden Rückschlagventile 4 und 4' vertauscht und das Rückschlagventil von der Zulaufseite 2 auf der Ablaufseite 3 eingesetzt, so ragt der Führungsstift 46, dessen Länge durch den Ventilhub H, die Blacklänge B und die Länge der Führungsnabe 47 des Käfiigs 41 bestimmt ist, auslaufseitig so weit in die Ablauföffnung hinein, daß der Führungestift 46 gegen den Anschlag 6 stößt, noch ehe der Käfig 41 in die Wandung des Durchflußgehäuses 1 eingesetzt werden kann. Es ist somit nicht möglich, das Rückschlagventil 4 für die Zulaufseite 2 ablaufseitig zu montieren.

Um zu verhindern, daß das Rückschlagventil 4' von der Ablaufseite 3 zulaufseitig eingebaut wird, ist in der Zulauföffnung im Durchlfußgehäuse 1 eine ringförmige Schulter 11 vorgesehen. Diese Schulter 11 erstreckt sich axial nicht über die gesamte Bohrung 116 in der Gehäusewand, sondern läßt, vom Käfigsitz gemessen, einen Abstand L1 frei, der größer ist als die Länge L2 des Führungsteiles 43, jedoch kleiner als die axiale Länge L2 des Führungsteiles 43 und die Dicke L3 des Ventiltellers 4 bzw. 4'. Auf diese Weise wird die Länge L2 des Führungsteiles 43 problemlos beim Einsetzen des Ventiles 4 in die Wandung des Durchflußgehäuses 1 auf der Zulaufseite 2 aufgenommen. Wird jedoch das Ventil 4' von der Auslaufseite 3 irrtümlich auf der Zulaufseite 2 eingesetzt, so stößt der Ventilteller 4' in der Bohrung für den Käfig 41 gegen die Schulter 11, ohne daß der Käfig 41' die richtige Sitzposition zur axialen Fixierung durch den Sitzbund 42' bzw. zur radialen Fixierung durch das Führungsteil 43' erreicht hat.

Die Fig. 3 und 4 beschreiben eine andere vorteilhafte Ausführung der Erfindung.

Das Durchflußgehäuse 111 besitzt einen Zulaufstutzen 102 und einen Ablaufstutzen 103. Die Rückschlagventile 104 und 104' sind im Schrägsitz innerhalb des Gehäuses 111 angeordnet. Sie bilden einen Winkel in Bezug auf die Mittelkammer 105. Die Rückschlagventile 104 und 104' bestehen aus jeweils identischen Teilen, nämlich einem Käfig 141 bzw. 141', der einen Sitzbund 142 bzw. 142' und ein Führungsteil 143 bzw. 143' aufweist. Der Käfig 141 als auch der Käfig 141' besitzen sowohl auf der Seite des Sitzbundes, als auch auf der Seite des Führungsteiles Dichtflächen, mit denen die Ventilteller 104 und 104' zusammenarbeiten. Da die Rückschlagventile 104 und 104' gleich sind in ihren einzelnen Teilen, entspricht das Rückschlagventil 104 auf der Zulaufseite 102 genau dem Rückachlagventil 104' auf der Ablaufseite 103, so daß der Käfig 141 genau gleich dem Käfig 141' ist, ebenso wie der Ventilteller 104 dem Ventilteller 104' und der Führungsstift 146 und dem Führungsstift 146' entspricht. Lediglich die Feder 44 auf der Zulaufseite 102 besitzt eine stärkere Schließkraft als die Feder 45 auf der Ablaufseite 102. Der Käfig 141 iat in eine entsprechende Ausnehmung der Gehäusewand des Durchflußgehäuses 101 eingesetzt. Die axiale Sicherung erfolgt durch den Sitzbund 142, der durch eine Seegersicherung 7 in Anlage an die Gehäusewand gehalten wird, während die radiale Fixierung des Käfigs 141 über das Führungsteil 143 durch eine entsprechende Bohrung in der Gehäusewand erfolgt. Diese Bohrung wird jedoch in Fortsetzung des Durchflußquerschnittes des Käfigs 141 durch eine Schulter 111 in der Gehäusewand verengt.

Auch bei dieser Ausführung besteht das Rückschlagventil auf der Ablaufseite 103 aus genau den gleichen Teilen, wie das Rückschlagventil auf der Zulaufseite 102. Auf der Ablaufseite 103 arbeitet jedoch die Dichtfläche des Führungsteiles 143' mit dem Ventilteller 4' zusammen, während auf der Zulaufseite 102 die Dichtfläche des Sitzbundes 142 mit dem Ventilteller 104 zusammenarbeitet.

Das Rückschlagventil für die Zulaufseite 2 kann auf der Ablaufseite 3 nicht eingebaut werden, da in Verlängerung der Achse des Rückschlagventiles die Gehäusewand mit dem Ablaufstutzen 103 so geführt ist, daß der Abstand der Gehäusewand zum Ventilteller 104' lediglich den Ventilhub H zuläßt, wie aus Fig. 4 hervorgeht. Der Führungsstift 146 des zuflußseitigen Rückschlagventiles 104 benötigt jedoch einen Abstand, der wenigstens um die Blocklänge B länger ist als der Ventilhub H. Umgekehrt läßt sich das ablaufseitige Rückachlagventil 104' nicht auf der Zulaufseite 102 einbauen, da durch die Schulter 111 nur die Länge L2 des Führungsteiles 143 aufgenommen werden kann.

Durch diese Schrägsitzanordnung lassen sich die Rückschlagventile 104 und 104' besonders leicht einsetzen. Außerdem ist das Gehäuse für die Bearbeitung günstiger zugänglich als bei der Ausführung gemäß Fig. 1. Die Mittelkammer weist eine öffnung 117 auf, die so groß ist, daß die Projektion der Aufnahmeflächen für die Rückschlagventile 104 und 104' in Richtung der Achse der Führungsstifte 146 und 146' noch innerhalb der öffnung 117 liegt. Dadurch können die Werkzeuge zur Bearbeitung der Ventilsitze gradlinig eingeführt werden, was die Bearbeitung sehr vereinfacht. Ebenso lassen sich die Rückschlagventile 104 und 104' einfach und handlich auswechseln nach öffnung des Deckels 112, der die öffnung 117 verschließt.

Zusammen mit dem Deckel 112 werden gleichzeitig die Membran 114 und das Entlastungsventil 151 mit seiner Ventilstange 152 entfernt.

Im übrigen ist bei dieser Ausführung die Funktion dieselbe, wie bereits bei der Fig. 1 beschrieben. Sobald auf der Zulaufseite 102 eine Druckdifferenz zur Mittelkammer 105 größer als 0,14 bar entsteht, wird dieser Druck über den Steuerkanal 113 und die Steuerbohrung 116 in die Kammer 115 zur beaufschlagung der Membrane 114 geleitet. Dadurch wird das Entlastungsventil 151 nach unten auf seinen Ventilsitz bewegt und die Entlastungsöffnung geschlossen. Steigt der Druck weiter an, so wird die Schließkraft der Feder 44 überwunden, das zulaufseitige Rückschlagventil 104 bewegt sich in die in Fig. 4 gezeigte Stellung, so daß der Durchfluß durch die Mittelkammer 105 erfolgen kann. Auch das Rückschlagventil 104' mit der wesentlich schwächeren Feder 45 öffnet, so daß das Medium abflußseitig abströmen kann. Sinkt der Druck zuflußseitig unter den genannten Wert von 0,14 bar, so schließt das Rückschlagventil 104 und, da die Membran 114 nicht mehr beaufschlagt wird, wird auch das Entlastungsventil 151 durch Federdruck wieder geöffnet. Beide Rückschlagventile 104 und 104' befinden sich dann in der Schließstellung, wie Fig. 3 zeigt.

Durch die Winkelanordnung des Rückschlagventiles in Bezug auf die Mittelkammer ist die Ventilachse auf die Gehäusewand gerichtet, die somit einen Anschlag 61 bildet, so das das zulaufseitige Rückschlagventil nicht ablaufseitig eingebaut werden kann. Es erübrigt sich somit ein zusätzlicher Anschlag 6 im Ablaufstutzen 103, wie beispielsweise in Fig. 1 gezeigt. Dasselbe ist allerdings auch bei geradem Durchfluß, wie in Fig. 1 gezeigt, zu erreichen, wenn der Ablaufstutzen 3 des Gehäuses 1 in einem Winkel zur Ventilachse angeordnet ist, so daß durch diese Abwinkelung die Gehäusewand einen Anschlag 61 bildet.

Bei paralleler Anordnung der Rückschlagventile kann das falsche Einbauen der Rückschlagventile gemäß der Erfindung dadurch verhindert werden, daß die Gehäusewandung des Durchflußgehäuses 1, 101, so geführt wird, daß sie einen Anschlag bildet, der vom Ventilteller weiter als die Hubhöhe des Ventiles, jedoch weniger als die Hubhöhe H und die Blocklänge B vom Ventilteller entfernt ist.

Auf der Zulaufseite 2 bzw. 102 ist, wie bereits oben anhand der Figuren beschrieben, eine Schulter 11 bzw. 111 vorgesehen, die den Einbau des ablaufseitigen Rückschlagventiles verhindert.

Ein weiteres Problem kann dadurch entstehen, daß die beiden Rückschlagventile nicht nur vertauscht, sondern in umgekehrter Richtung eingebaut werden. Es könnte beispielsweise der Kegel 141 so eingebaut werden, daß der Sitzbund 142 den im Gehäuse 1, 101 vorgesehenen Sitz einnimmt, jedoch das Führungsteil 143 nach oben in Durchflußrichtung zeigt, so daß der Ventilteller 104 der Strömungsrichtung entgegengerichtet ist. Sofern es sich um das Zulaufrückschlagventil handelt, würde zwar nichts passieren, die Vorrichtung wäre aber nicht funktionsfähig. Handelt es sich jedoch um das Ablaufrückschlagventil mit der schwächeren Belastungsfeder 45, so könnte dies zu einer ungewollt zu frühen öffnung des Zulaufrückschlagventiles führen.

Um einen solchen Einbau in der verkehrten Richtung zu verhindern, ist eine Schulter 144 bzw. 144' vorgesehen, deren Durchmesser Dₖ auf den Innendurchmesser Dₛ, der Seegersicherung so abgestimmt ist, daß der Durchmesser Dₖ der Käfigschulter 144 größer ist als der Innendurchmesser Dₛ der Seegersicherung, zumindest im zusammengedrückten Zustand. Auf diese Weise ist das Einbringen der Seegersicherung in ihre Nut 148 verhindert, da sich die zusammengedrückte Seegersicherung 7 nicht über die Schulter 144 schieben läßt. Das bedeutet, daß sich der Käfig und damit das Rückschlagventil im Gehäuse 101 bei richtungsverkehrtem Einbau gar nicht befestigen läßt.

Mit den erfindungsgemäßen Maßnahmen wird somit ein Falscheinbau der an sich völlig gleich aussehenden und damit leicht zur Verwechslung führenden Teile der Rückschlagventile auf einfache Weise verhindert. Durch die gleichartigen Teile wird die Stückzahl verdoppelt und damit eine wirtschaftlichere Fertigung erreicht. Auch die im Gehäuse 1, 101, vorgesehenen öffnungen für den Einbau dieser Rückschlagventile können völlig gleichartig ausgebildet werden.

## Patentansprüche

1. Systemtrenner mit einem eine Zu- und eine Ableitung aufweisenden Durchflußgehäuse (1), in welchem ein federbelastetes Zulaufventil und ein federbelastetes Ablaufventil sowie zwischen den beiden Ventilen eine Mittelkammer (5) angeordnet sind, und die beiden federbelasteten Ventile (4; 4'; 104; 104') jeweils einen Ventilteller und einen Käfig besitzen, der zur radialen Fixierung im Durchflußgehäuse (1) eine Führungsteil und zur axialen Fixierung einen Sitzbund aufweist, **dadurch gekennzeichnet,** daß die beiden federbelasteten Ventile (4; 4'; 104; 104') aus identisch ausgebildeten Teilen (41, 42, 43, 46, 47; 41', 42', 43', 46', 47'; 141, 142, 143, 146, 147; 141', 142', 143', 146', 147') zusammengesetzt sind, jedoch unterschiedliche Belastungsfedern (44, 45) aufweisen, und sowohl auf der Seite des Sitzbundes als auch der Seite des Führungsteils (43, 43'; 143, 143) des Ventilkäfigs (41, 41'; 141, 141') jeweils eine Dichtfläche vorgesehen ist und daß ferner das Durchflußgehäuse (1; 101) so ausgebildet ist, daß jeweils nur das Zulaufventil (4; 104) in den Zulauf (2; 102) und das Ablaufventil (4'; 104') nur in den Ablauf (3; 103) der Mittelkammer (5; 105) einbaubar ist.

2. Systemtrenner nach Anspruch 1, **dadurch gekennzeichnet,** daß das Durchflußgehäuse (1; 101) am Zulauf (2; 102) in Fortsetzung der Durchflußöffnung des Ventilkäfigs (41; 141) eine Schulter (11; 111) aufweist, deren Abstand (L1) vom Käfigsitz größer als die Länge (L2) des Führungsteiles (43; 143), jedoch kleiner als die Länge (L2) des Führungsteiles (43; 143) und Dicke (L3) des Ventiltellers (4'; 104') ist, und daß am Ablauf (3; 103) ein Anschlag (6; 61) in Richtung der Ventiltellerachse in einem Abstand vom in Schließstellung befindlichen Ventilteller (4'; 104') vorgesehen ist, der kleiner als die Summe von Öffnungshub (H) des Ventiltellers (4; 104) und Blocklänge (B) der Feder (44, 45), jedoch größer als der Öffnungshub (H) des Ventiltellers (4; 104) ist.

3. Systemtrenner nach einem oder mehreren der Ansprüche 1 oder 2, **dadurch gekennzeichnet**, daß der Anschlag (6) im Zentrum des Ablaufes (3) angeordnet ist.

4. Systemtrenner nach einem oder mehreren der Ansprüche 1 bis 3, **dadurch gekennzeichnet**, daß wenigstens das federbelastete Ventil (104') am Ablauf (103) in Bezug auf die Mittelkammer (105) in einem Winkel angeordnet ist.

5. Systemtrenner nach Anspruch 4, **dadurch gekennzeichnet,** daß die beiden federbelasteten Ventile (104, 104') im schrägsitz im Durchflußgehäuse (101) angeordnet sind.

6. Systemtrenner nach Anspruch 5, **dadurch gekennzeichnet**, daß die Mittelkammer (105) eine durch einen Deckel (112) verschließbare öffnung (117) aufweist, deren Fläche wenigstens so groß ist, daß die Projektion der Aufnahmeflächen für die Rückschlagventile (104; 104') in Richtung der Achse der Führungsstifte (146; 146') innerhalb der Öffnung (117) liegt.

7. Systemtrenner nach einem oder mehreren der Ansprüche 4 bis 6, **dadurch gekennzeichnet,** daß die Gehäusewand als Anschlag (61) ausgebildet ist.

8. Systemtrenner nach einem oder mehreren der Ansprüche 1 bis 2, 4 bis 7, **dadurch gekennzeichnet**, daß der Ablauf (3; 103) in Durchflußrichtung nach dem Rückschlagventil (4'; 104') in einem Winkel zur Ventilachse derart geführt ist, daß die Gehäusewand in einem Abstand vom in Schließstellung befindlichen Ventilteller (4', 104') verlauft, der kleiner als die Summe von Öffnungshub (H) der Ventiltellers (4; 104) und Blocklänge (B) der Feder (44, 45), jedoch größer als der Öffnungshub (H) des Ventiltellers (4; 104) ist.

9. Systemtrenner nach einem oder mehreren der Ansprüche 1 bis 8, **dadurch gekennzeichnet**, daß zur Befestigung der Ventile (4, 4'; 104, 104') im Durchflußgehäuse (1; 101) jeweils eine Seegersicherung (7) vorgesehen ist

10. Systemtrenner nach einem oder mehreren der Ansprüche 1 bis 9, **dadurch gekennzeichnet**, daß beide Stirnflächen des Käfigs (41, 41'; 141, 141') als Ventilsitz ausgebildet sind.

11. Systemtrenner nach den Ansprüchen 9 oder 10, **dadurch gekennzeichnet**, daß zwischen dem Sitzbund (142, 142') und dem Führungsteil (143, 143') des Käfigs (141, 141') eine Schulter (144, 144') vorgesehen ist, deren Durchmesser Dₖ größer als der Innendurchmesser Dₛ der Seegersicherung (7) im für den Einbau erforderlichen zusammengedrückten Zustand ist.

## Claims

1. System separator comprising a flow casing (1) fitted with a feed port and a discharge port, in which a spring-loaded feed valve and a spring-loaded discharge valve are disposed with an intermediate chamber (5) arranged between the two valves, and the two spring-loaded valves (4; 4'; 104; 104') each have a valve plate and a cage, which has a guide element for radial fixation in the flow case (1) and a seat collar for axial fixation, characterized in that the two spring-loaded valves (4; 4'; 104; 104') are composed of identically formed parts (41, 42, 43, 46, 47; 41', 42', 43', 46', 47'; 141, 142, 143, 146, 147; 141', 142', 143', 146, 147'), but include different loading springs (44,45), and that a sealing face each is provided on the side of the seat collar and and the side of the guide element (43, 43'; 143, 143') of the valve cage (41, 41'; 141, 141') and, in addition, that the flow casing (1; 101) is designed in such a way that only the feed valve (4; 104) may be mounted in the inlet (2; 102) and only the discharge valve (4; 104) may be mounted in the outlet (3; 103) of the intermediate chamber (5; 105).

2. System separator as claimed in claim 1, characterized in that the flow casing (1; 101) includes a shoulder (11; 111) at the inlet (2; 102) in continuation of the flow opening of the valve cage (41; 141), whose distance (L1) from the cage seat is larger than the length (L2) of the guide element (43; 143), but is smaller than the length (L2) of the guide element (43; 143) and the thickness (L3) of the valve disk (4'; 104'), and that a stop (6; 61) is provided at the outlet (3; 103) in the direction of the valve disk axis at a distance from the closed-position valve disk (4'; 104') which is smaller than the sum of the opening travel (H) of the valve disk (4; 104) and the solid length (B) of the spring (44, 45), but is larger than the opening travel (H) of the valve disk (4; 104).

3. System separator as claimed in one or more of the claims 1 or 2, characterized in that the stop (6) is disposed in the centre of the outlet (3).

4. System separator as claimed in one or more of the claims 1 to 3, characterized in that at least the spring-loaded valve (104') at the outlet (103) is disposed at an angle with respect to the intermediate chamber (105).

5. System separator as claimed in claim 4, characterized in that the two spring-loaded valves (104, 104') are seated in an oblique position in the flow casing (101).

6. System separator as claimed in claim 5, characterized in that the intermediate chamber (105) includes an opening (117) capable of being closed by a lid (112), whose surface is at least large enough to cause the projection of the surfaces receiving the check valves (104; 104') to be located in the direction of the axis of the guide pins (146; 146') within the opening (117).

7. System separator as claimed in one or more of the claims 4 to 5, characterized by the fact that the wall of the casing is formed so as to act as a stop (51).

8. System separator as claimed in one or more of the claims 1 to 2, 4 to 7, characterized in that the outlet (3; 103) is conducted in the direction of flow downstream of the check valve (4; 104') at an angle to the valve axis in such a way that the wall of the casing extends at a distance from the closedposition valve disk (4; 104') which is which is smaller than the sum of the opening travel (H) of the valve disk (4; 104) and the solid length (B) of the spring (44, 45), but is larger than the opening travel (H) of the valve disk (4; 104).

9. System separator as claimed in one or more of the claims 1 to 8, characterized in that a safety retaining ring (7) each is provided to fix the valves (4, 4'; 104, 104') in the flow case (1; 101).

10. System separator as claimed in one or more of the claims 1 to 9, characterized in that the two front faces of the cage (41, 41'; 141, 141') are formed as valve seats.

11. System separator as claimed in claims 9 or 10, characterized in that a shoulder (144, 144') is provided between the seat collar (142, 142') and the guide element (143, 143') of the cage (141, 141'), whose diameter Dₖ is larger than the inside diameter Dₛ of the safety retaining ring (7) when in a compressed state as required for assembly.

## Revendications

1. Séparateur de système comportant un boîtier (1) de passage ayant une conduite d'amenée et une conduite d'évacuation, boîtier dans lequel sont disposées une vanne d'entrée soumise à l'action d'un ressort et une vanne de sortie soumise à l'action d'un ressort, ainsi qu'une chambre (5) centrale qui se trouve entre les deux vannes, et les deux vannes (4, 4' ; 104, 104') soumises à l'action d'un ressort ont chacune une tête de vanne et une cage, qui comporte pour l'immobilisation radiale dans le boîtier (1) de traversée une pièce de guidage et pour l'immobilisation axiale un collet de siège, caractérisé en ce que les deux vannes (4, 4' ; 104, 104') soumises à l'action d'un ressort sont composées de parties (41, 42, 43, 46, 47 ; 41', 42', 43', 46', 47' ; 141, 142, 143, 146, 147 ; 141', 142', 143', 146', 147') formées de manière identique, tout en comportant cependant des ressorts (44, 45) de charge différents et il est prévu à la fois du côté du collet de siège et du côté de la pièce (43, 43' ; 143, 143') de guidage de la cage de vanne respectivement une surface d'étanchéité et en ce qu'en outre le boîtier (1 ; 101) de traversée est conformé de sorte que respectivement la vanne (4 ; 104) d'entrée ne peut être montée que dans la conduite d'admission (2 ; 102) et la vanne (4', 104') d'évacuation que dans la sortie (3 ; 103) de la chambre (5 ; 105) centrale.

2. Séparateur de système suivant la revendication 1, caractérisé en ce que le boîtier (1 ; 101) de traversée comporte à l'entrée (2 ; 102) à la suite de l'ouverture de traversée de la cage (41 ; 141) de vanne, un épaulement (11 ; 111), dont la distance (L1) au siège de cage est plus grande que la longueur (L2) de la pièce (43 ; 143) de guidage, mais cependant plus petite que la longueur (L2) de la pièce (43 ; 143) de guidage et l'épaisseur (L3) de la tête (4' ; 104') de vanne, et en ce qu'à la sortie (3 ; 103) il est prévu une butée (6 ; 61) dans la direction de l'axe de la tête de vanne à distance de la tête (4' ; 104') de vanne se trouvant en position fermée, qui est plus petite que la somme de la course (H) de levée de la tête (4 ; 104) de vanne et de la longueur (B) de blocage du ressort (44, 45) tout en étant supérieure à la course (H) de levée de la tête (4 ; 104) de vanne.

3. Séparateur de système suivant l'une ou plusieurs des revendications 1 ou 2, caractérisé en ce que la butée (6) est disposée au centre de la sortie (3).

4. Séparateur de système suivant l'une ou plusieurs des revendications 1 à 3, caractérisé en ce qu'au moins la vanne (104') soumise à l'action d'un ressort est disposée à la sortie (103) en faisant un angle avec la chambre (5) centrale.

5. Séparateur de système suivant la revendication 4, caractérisé en ce que les deux vannes (104, 104') soumises à l'action d'un ressort sont disposées dans le boîtier (101) de traversée en étant inclinées.

6. Séparateur de système suivant la revendication 5, caractérisé en ce que la chambre (5) centrale comporte une ouverture (117) pouvant être fermée par un couvercle (112), dont la surface est suffisamment grande pour que la projection de la surface de réception pour la vanne (104 ; 104') de non-retour en direction de l'axe de la tige (146 ; 146') de guidage soit à l'intérieur de l'ouverture (117).

7. Séparateur de système suivant l'une ou plusieurs des revendications 4 à 6, caractérisé en ce que la paroi de boîtier est formée en tant que butée (61).

8. Séparateur de système suivant l'une ou plusieurs des revendications 1 à 2, 4 à 7, caractérisé en ce que la sortie (3 ; 103) est guidée dans la direction de traversée après la vanne (4' ; 104') de non-retour en faisant un angle avec l'axe de la vanne de sorte que la paroi de boîtier s'étend à une distance de la tête (4' ; 104') de vanne se trouvant en position fermée, qui est plus petite que la somme de la course (H) de levée d'ouverture de la tête (4 ; 104) de vanne et de la longueur (B) de blocage du ressort (44, 45), tout en étant supérieure à la course (H) de levée d'ouverture de la tête (4 ; 104) de vanne.

9. Séparateur de système suivant l'une ou plusieurs des revendications 1 à 8, caractérisé en ce que pour la fixation de la vanne (4, 4' ; 104, 104') au boîtier (1 ; 101) de traversée, il est prévu un dispositif de sécurité (7) de type à jonc élastique.

10. Séparateur de système suivant l'une ou plusieurs des revendications 1 à 9, caractérisé en ce que les deux surfaces frontales de la cage (41, 41' ; 141, 141') sont conformées en tant que siège de vanne.

11. Séparateur de -système suivant les revendications 9 ou 10, caractérisé en ce qu'entre le collet (142, 142') de siège et la pièce (143, 143') de guidage de la cage (141, 141') il est prévu un épaulement (144, 144'), dont le diamètre DK est, comprimé à une pression nécessaire pour le montage, supérieur au diamètre Dₛ intérieur du dispositif de sûreté (7) de type à jonc élastique.
